# EUROPÄISCHE PATENTANMELDUNG

(11) **EP 4 670 595 A1**
(43) Veröffentlichungstag der Anmeldung: **31.12.2025**
(21) Anmeldenummer: 25181520.5
(22) Anmeldetag: 06.06.2025
(51) Int. Cl.: A47L 9/04, A47L 11/40

(54) **SEITENBÜRSTE FÜR EINEN REINIGUNGSROBOTER**

(30) Priorität: 28.06.2024 DE 102024206111
(71) Anmelder: BSH Hausgeräte GmbH, 81739 München (DE)
(72) Erfinder: Wald, Andreas, 36037 Fulda (DE); Schnitzer, Frank, 97616 Bad Neustadt (DE); Geis, Julius, 97705 Burkardroth (DE); Hassfurter, Stefan, 96126 Maroldsweisach (DE); Karl, Katharina, 80798 München (DE); Schreiner, Dominik, 36148 Kalbach (DE)

(57) **Zusammenfassung**

Eine Seitenbürste (120) für einen Reinigungsroboter (100) ist um eine Drehachse (125) drehbar, die in einer vertikalen Richtung (v) verläuft. Dabei ist wenigstens ein Bürstenarm (135) vorgesehen, der sich in einer radialen Richtung (r) erstreckt; wobei sich vom Bürstenarm (135) aus wenigstens ein Vorsprung (140) weg erstreckt.

## Beschreibung

Die vorliegende Erfindung betrifft eine Seitenbürste für einen Reinigungsroboter. Insbesondere betrifft die Erfindung das Entfernen von faserartigem Schmutz von einer Bodenfläche.

Ein Reinigungsroboter ist dazu eingerichtet, eine Bodenfläche zu befahren und dabei zu reinigen. Dazu umfasst der Reinigungsroboter einen Saugmund, der über die Bodenfläche geführt wird und in den ein Luftstrom verläuft, der Schmutz und Staub mitreißt. Zusätzlich ist eine Seitenbürste vorgesehen, die seitlich des Saugmundes angebracht und um eine im Wesentlichen vertikale Drehachse drehbar ist. Die Seitenbürste umfasst wenigstens einen Bürstenarm, der dabei um die Drehachse bewegt wird. Die Seitenbürste dient dazu, losen Schmutz auf der Bodenfläche in Richtung des Saugmundes zu befördern.

Bekannte Seitenbürsten neigen dazu, faserartigen Schmutz wie Haare, Fäden oder auch dünne Kabel aufzugreifen und um einen Bürstenarm und/oder eine Nabe zu wickeln. Ein Entfernen von solchem Schmutz von der Seitenbürste kann aufwendig sein. Unter Umständen müssen die Bürstenarme häufiger ersetzt werden, was für einen Verbraucher mit signifikanten Kosten und Aufwand verbunden sein kann.

Eine der vorliegenden Erfindung zu Grunde liegende Aufgabe besteht in der Bereitstellung einer verbesserten Technik zur Reinigung einer Bodenfläche von faserartigem Schmutz. Die Erfindung löst diese Aufgabe mittels der Gegenstände der unabhängigen Ansprüche. Unteransprüche geben bevorzugte Ausführungsformen wieder.

Nach einem Aspekt der vorliegenden Erfindung wird eine Seitenbürste für einen Reinigungsroboter vorgeschlagen. Die Seitenbürste ist um eine Drehachse drehbar, die in einer vertikalen Richtung verläuft. Wenigstens ein Bürstenarm der Seitenbürste erstreckt sich in einer radialen Richtung bezüglich der Drehachse, und vom Bürstenarm aus erstreckt sich wenigstens ein Vorsprung weg.

Der Vorsprung kann verhindern, dass faserartiger Schmutz bei der Drehbewegung der Seitenbürste radial nach innen wandert und sich um den Bürstenarm, einen weiteren Bürstenarm oder die Nabe der Seitenbürste wickelt. Der faserartige Schmutz kann in einem radial äußeren Bereich des Bürstenarms gehalten werden, wo er relativ locker am Bürstenarm liegt und eine Gefahr des Verhedderns gering ist. Die Seitenbürste kann vorteilhaft an einem bekannten Reinigungsroboter eingesetzt werden, ohne weitere Änderungen zu erfordern. Ein Anhaften, Verdichten oder Verfilzen von Schmutz am Bürstenarm kann dadurch verringert werden. Ein Reinigungsroboter kann in die Lage versetzt werden, verbessert über einen längeren Zeitraum autonom zu arbeiten, auch wenn sich auf einer zu reinigenden Bodenfläche regelmäßig Haare oder ähnlicher faserartiger Schmutz befinden.

In einer bevorzugten Ausführungsform sind mehrere Vorsprünge am Bürstenarm vorgesehen, die sich von unterschiedlichen radialen Positionen vom Bürstenarm weg erstrecken. Die Vorsprünge können zueinander ähnlich geformt und gleich oder unterschiedlich orientiert sein, um faserartigen Schmutz verbessert daran zu hindern, vom Bürstenarm aus radial in Richtung der Drehachse zu wandern. Die mehreren Vorsprünge können verbessert dafür sorgen, dass sich auch bereits ineinander verfilzte oder verhedderte Fasern oder Haare am Mechanismus der Seitenbürste festsetzen. Gleichzeitig kann faserartiger Schmutz mit verbesserter Sicherheit von der Bodenfläche aufgenommen werden.

Die Vorsprünge können unterschiedliche Längen haben. Ein längerer Vorsprung kann dünne Fasern oder Haare verbessert aufnehmen, während ein kürzerer Vorsprung verbessert in faserartigen Schmutz mit größerem Durchmesser eingreifen kann.

Ein Vorsprung ist bevorzugt derart geformt, dass er ein Wandern von faserartigem Schmutz radial nach innen verhindert, jedoch ein Entfernen in entgegengesetzter Richtung erlaubt. Insbesondere kann sich ein Vorsprung vom Bürstenarm aus in einer radialen Richtung nach außen erstrecken. So kann der Vorsprung eine Art Widerhaken bilden, der den faserartigen Schmutz in einem radial äußeren Bereich des Bürstenarms hält.

In einer Ausführungsform steht der Vorsprung senkrecht zum Bürstenarm. Bevorzugt schließt jedoch der Vorsprung mit dem Bürstenarm einen spitzen Winkel ein. Dazu kann sich der Bürstenarm jeweils in länglicher Form entlang einer Längsachse erstrecken. Die Längsachse eines Vorsprungs kann mit der Längsachse des zugeordneten Bürstenarms, direkt oder in Projektion, einen spitzen Winkel einschließen. Der spitze Winkel ist größer als 0° und kleiner als 90°; in einer bevorzugten Ausführungsform liegt der Winkel in einem Bereich von ca. 20 bis ca. 70°.

Der Vorsprung kann sich in einer weiteren Ausführungsform in einem stumpfen Winkel zu einer vertikalen Ebene durch die Drehachse erstrecken. Der stumpfe Winkel ist größer als 90° und kleiner als 180; in einer bevorzugten Ausführungsform liegt der Winkel in einem Bereich von ca. 110 und 160°.

Vorsprünge können bezüglich des Bürstenarms unterschiedlich orientiert sein. In einer Variante erstreckt sich ein Vorsprung in einer Drehebene um die Drehachse. Es ist weiterhin bevorzugt, dass sich ein Vorsprung vom Bürstenarm aus entgegen einer Drehrichtung der Seitenbürste erstreckt. Dadurch kann ein Abstreifen von faserartigem Schmutz von dem Vorsprung erleichtert sein. Auf einen Vorsprung, der sich vom Bürstenarm aus in Drehrichtung der Seitenbürste erstreckt, kann verzichtet werden. So kann dafür gesorgt werden, dass der Bürstenarm so weit wie möglich von faserartigem Schmutz frei bleibt.

Ein Vorsprung kann sich in einem spitzen Winkel zu einer horizontalen Ebene erstrecken. Verläuft die Drehachse genau in vertikaler Richtung, so liegt eine Drehebene eines Bürstenarms parallel zur horizontalen Ebene und damit üblicherweise auch zur Bodenfläche. Der Vorsprung kann sich insbesondere von der Bodenfläche weg nach oben erstrecken. Eine flache Seite des Bürstenarms kann verbessert über die Bodenfläche geführt werden, und der Vorsprung kann dafür sorgen, dass faserartiger Schmutz in einem radial äußeren Bereich des Bürstenarms bleibt.

Weiter bevorzugt passiert der Bürstenarm auf seiner Drehbewegung um die Drehachse einen Saugmund des Reinigungsroboters. Ein Luftstrom in den Saugmund hinein kann faserartigen Schmutz, der sich an einem Vorsprung des Bürstenarms verfangen hat, einsaugen und vom Bürstenarm ablösen.

Es ist weiterhin bevorzugt, dass ein Vorsprung an einem Abschnitt des Bürstenarms liegt, der bei der Drehbewegung zumindest temporär unter dem Saugmund liegt. Anders ausgedrückt kann sich ein Vorsprung am Bürstenarm in einem radialen Abschnitt vom Bürstenarm aus weg erstrecken, der unter dem Saugmund hindurchpassiert. So kann verbessert dafür gesorgt werden, dass Schmutz vom Bürstenarm abgesaugt werden kann. Ein Anhaften oder Verheddern in faserartigen Schmutz kann verbessert verhindert sein.

Die Erfindung wird nun unter Bezug auf die beiliegenden Figuren genauer beschrieben, in denen:
- Figur 1: einen Reinigungsroboter;
- Figur 2: eine Seitenbürste an einem Reinigungsroboter;
- Figur 3: eine Seitenbürste in einer ersten Ausführungsform;
- Figur 4: eine Seitenbürste in einer zweiten Ausführungsform; und
- Figur 5: einen Ablauf einer Drehbewegung einer Seitenbürste
darstellen.

Figur 1 zeigt einen beispielhaften Reinigungsroboter 100, der dazu eingerichtet ist, bevorzugt autonom über eine Bodenfläche zu fahren und diese dabei zu reinigen.

Der Reinigungsroboter 100 umfasst ein Antriebssystem, welches in der dargestellten Ausführungsform zwei separat ansteuerbare Antriebsräder 105 sowie ein Spornrad 108 umfasst. In einem vorderen Bereich des Reinigungsroboters 100 ist ein Saugmund 110 vorgesehen, der sich bevorzugt quer zu einer Längs- oder Fahrtrichtung des Reinigungsroboters 100 erstreckt. Der Saugmund 110 hat beispielhaft eine rechteckige Form mit zwei kurzen Seiten, die parallel zu einer Längs- oder Fahrtrichtung liegen, und zwei langen Seiten, die dazu senkrecht verlaufen. Optional ist im Bereich des Saugmunds 110 eine Borstenwalze 115 vorgesehen, die um eine horizontale Drehachse drehbar sein kann. Die Borstenwalze 115 kann angetrieben werden, um radial abstehende Borsten oder Noppen in Eingriff mit der Bodenfläche zu bringen und Schmutz von dort abzulösen. Ein Luftstrom durch den Saugmund 110 kann den abgelösten Schmutz mitreißen.

Seitlich des Saugmunds 110 ist eine Seitenbürste 120 vorgesehen, die um eine Drehachse 125, die sich im Wesentlichen in vertikaler Richtung erstreckt, angetrieben werden kann.

Die Seitenbürste 120 umfasst vorliegend eine Nabe 130, von der aus sich einer oder mehrere Bürstenarme 135 jeweils in einer radialen Richtung erstrecken. In der dargestellten Ausführungsform sind drei Bürstenarme 135 vorgesehen. Die Bürstenarme 135 sind bevorzugt gleichmäßig auf einem Umfang um die Drehachse 125 verteilt.

Es wird vorgeschlagen, dass an einem Bürstenarm 135 einer oder mehrere Vorsprünge 140 ausgebildet oder angebracht sind, die dazu eingerichtet sind, faserartigen Schmutz daran zu hindern, radial nach innen in Richtung der Drehachse 125 zu wandern.

Figur 2 zeigt eine Seitenbürste 120 an einem Reinigungsroboter 100 nach Figur 1. Eine bevorzugte Drehrichtung der Seitenbürste 120 um die Drehachse 125 ist durch Pfeile angedeutet. Die Drehrichtung und die Position der Seitenbürste 120 bezüglich des Saugmunds 110 sind bevorzugt derart gewählt, dass ein radial äußerer Abschnitt 205 eines Bürstenarms 135 bei einer Drehbewegung um die Drehachse 125 unter dem Saugmund 110 hindurchgeführt wird. Es ist bevorzugt, dass Vorsprünge 140 bevorzugt im Bereich eines äußeren Abschnitts 205 an einem Bürstenarm 135 angebracht sind.

Die radiale Länge der Bürstenarme 135 definiert einen Reinigungsbereich 210, auf dem eine Bodenfläche durch einen Bürstenarm 135 überstrichen werden kann. Der Reinigungsbereich 210 schneidet den Saugmund 110 in einem Bereich 215. Es ist bevorzugt, dass der Bereich 215 durch Dimensionierung und Positionierung der Seitenbürste 120 ausreichend groß ist, sodass ein ausreichend langer radial äußerer Abschnitt 205 unter dem Saugmund 110 hindurchgeführt wird und sodass eine Dauer, während der ein Abschnitt 205 unter dem Saugmund 110 liegt, ausreichend lang ist, um Luft, die durch den Saugmund 110 einströmt, zu erlauben, Schmutz vom Bürstenarm 135 abzustreifen und mitzureißen.

Figur 3 zeigt eine Seitenbürste 120 für einen Reinigungsroboter 100 nach Figur 1 in einer ersten Ausführungsform. Figur 3a zeigt eine Ansicht von schräg oben auf die Seitenbürste 120, Figur 3b zeigt vergrößert einen Bürstenarm 135. Zur leichteren Bezugnahme ist jeweils ein kartesisches Koordinatensystem eingezeichnet, welches bezüglich eines Bürstenarms 135 festgelegt ist. Eine radiale Achse r erstreckt sich in radialer Richtung von der Drehachse 125. Eine vertikale Richtung v erstreckt sich in vertikaler Richtung, üblicherweise parallel zur Drehachse 125. Eine tangentiale Achse t steht auf der radialen und der vertikalen Achse senkrecht und weist in Drehrichtung der Seitenbürste 120. Bevorzugt bilden die Achsen r, v, t ein Rechtssystem.

Ein Bürstenarm 135 und insbesondere dessen radial äußerer Abschnitt 205 erstreckt sich bevorzugt, zumindest im Wesentlichen, parallel zur radialen Achse r. Am Abschnitt 205 sind bevorzugt drei unterschiedliche Arten von Vorsprüngen 140 vorgesehen, die sich in unterschiedlichen Richtungen erstrecken. Für jede Richtung sind beispielhaft zwei Vorsprünge 140 vorgesehen, die sich an unterschiedlichen radialen Positionen befinden. Dabei sind Vorsprünge 140 unterschiedlicher Ausrichtungen radial zueinander versetzt angebracht. Andere radiale Aufbauten sind ebenfalls möglich.

Ein erster Vorsprung 305 erstreckt sich in der r-v-Ebene und weist bevorzugt im Wesentlichen nach oben (positive v-Richtung). Ein zweiter Vorsprung 310 liegt in der r-t-Ebene und weist entgegen der Drehrichtung in negative t-Richtung. Ein dritter Vorsprung 315 liegt in einer Ebene durch die radiale Achse r zwischen der tangentialen Richtung t und der vertikalen Richtung v. In einer Ausführungsform sind Winkel zwischen der Erstreckungsebene und den Achsen v und t im Wesentlichen gleich groß. Alle Vorsprünge 305-315 sind bevorzugt radial nach außen geneigt, erstrecken sich also vom Bürstenarm 135 weg und in positiver r-Richtung.

In der in Figur 3 dargestellten Ausführungsform umfasst ein Bürstenarm 135 zwei parallele, jedoch voneinander getrennte Abschnitte, die einzeln flexibel ausgeführt sein können. Dabei sind Vorsprünge 140 nur an einem der Abschnitte ausgebildet. Bevorzugt erstrecken sich die Vorsprünge 140 von demjenigen Abschnitt, der bezüglich der Drehbewegung um die Drehachse 125 hinten liegt.

Figur 4 zeigt eine Seitenbürste 120 für einen Reinigungsroboter 100 von Figur 1 in einer zweiten Ausführungsform. Ansichten der Figuren 4a und 4b entsprechen jenen der Figuren 3a und 3b.

Auch in der Ausführungsform von Figur 4 sind Vorsprünge 140 in unterschiedlichen Orientierungen vorgesehen, wobei gleichorientierte Vorsprünge 140 mehrfach und radial versetzt am Bürstenarm 135 ausgeformt sein können. Dabei können die Vorsprünge 140 unterschiedlich lang sein, und insbesondere kann ein radial weiter innen liegender Vorsprung 140 kürzer als ein radial weiter außen liegender sein.

Vorliegend sind eine erste Reihe von ersten Vorsprüngen 405 und eine zweite Reihe von zweiten Vorsprüngen 410 an einem radial äußeren Abschnitt 205 eines Bürstenarms 135 angebracht. Auch hier sind die Vorsprünge 140 bevorzugt radial nach außen geneigt. Zwischen einem Vorsprung 140 und dem Bürstenarm 135 kann eine definierte Schwachstelle zur Verformung bei Überlastung oder eine Sollbruchstelle vorgesehen sein.

Ein erster Vorsprung 405 kann entsprechend einem ersten Vorsprung 305 von Figur 3 orientiert sein und im Wesentlichen in der r-v-Ebene liegen. Ein zweiter Vorsprung 410 kann entsprechend einem zweiten Vorsprung 310 oder einem dritten Vorsprung 315 von Figur 3 orientiert sein. Eine Ebene, in der sich ein zweiter Vorsprung 410 erstreckt, kann die r-Achse schneiden und mit der v-Achse einen spitzen Winkel einschließen. Eine dritte Reihe von Vorsprüngen 140 ist in der dargestellten Ausführungsform nicht vorgesehen.

In der Ausführungsform von Figur 4 umfasst ein Bürstenarm 135 ebenfalls zwei parallele, jedoch voneinander getrennte Abschnitte, die einzeln flexibel ausgeführt sein können. Hier sind Vorsprünge 140 an beiden Abschnitten ausgebildet. Dabei kann eine Reihe von Vorsprüngen 140 an einem Abschnitt und eine andere am anderen Abschnitt liegen. Vorsprünge 140, die sich entgegen der Drehrichtung erstrecken, liegen bevorzugt an dem Abschnitt, der bezüglich der Drehbewegung hinten liegt.

Es ist zu beachten, dass Merkmale zwischen den Ausführungsformen der Figuren 3 und 4 gegenseitig übertragbar und neu kombinierbar sind. Dies gilt insbesondere für eine Anordnung von Abschnitten 140 und deren Ausrichtungen.

Figur 5 zeigt einen beispielhaften Ablauf einer Drehbewegung einer Seitenbürste 120 nach einer der vorangehenden Figuren. Figuren 5a bis 5d zeigen aufeinander folgende Zeitpunkte und zugeordnete Drehstellungen der Seitenbürste 120. Es ist zu erkennen, wie der radial äußere Abschnitt 205 eines der Bürstenarme 135 unter dem Saugmund 110 hindurchgeführt wird. Dabei kann faserartiger Schmutz, der sich an dem Bürstenarm 135 verfangen hat, in radialer und/oder vertikaler Richtung durch den Saugmund 110 abgesogen werden.

### Bezugszeichen

- 100: Reinigungsroboter
- 105: Antriebsrad
- 108: Spornrad
- 110: Saugmund
- 115: Borstenwalze
- 120: Seitenbürste
- 125: Drehachse
- 130: Nabe
- 135: Bürstenarm
- 140: Vorsprung

- 205: radial äußerer Abschnitt
- 210: Reinigungsbereich
- 215: Bereich (Überlappung des Reinigungsbereichs mit dem Saugmund)

- r: radiale Achse
- v: vertikale Achse
- t: tangentiale Achse

- 305: erster Vorsprung
- 310: zweiter Vorsprung
- 315: dritter Vorsprung

- 405: erster Vorsprung
- 410: zweiter Vorsprung

## Patentansprüche

1. Seitenbürste (120) für einen Reinigungsroboter (100), wobei die Seitenbürste (120) um eine Drehachse (125) drehbar ist, die in einer vertikalen Richtung (v) verläuft; wobei wenigstens ein Bürstenarm (135) vorgesehen ist, der sich in einer radialen Richtung (r) erstreckt; wobei sich vom Bürstenarm (135) aus wenigstens ein Vorsprung (140) weg erstreckt.

2. Seitenbürste (120) nach einem der vorangehenden Ansprüche, wobei mehrere Vorsprünge (140) vorgesehen sind, die sich von unterschiedlichen radialen Positionen vom Bürstenarm (135) aus erstrecken.

3. Seitenbürste (120) nach Anspruch 2, wobei die Vorsprünge (140) unterschiedliche Längen haben.

4. Seitenbürste (120) nach einem der vorangehenden Ansprüche, wobei sich ein Vorsprung (140) vom Bürstenarm (135) aus in einer radialen Richtung (r) nach außen erstreckt.

5. Seitenbürste (120) nach Anspruch 4, wobei der Vorsprung (140) mit dem Bürstenarm (135) einen spitzen Winkel einschließt.

6. Seitenbürste (120) nach einem der vorangehenden Ansprüche, wobei sich ein Vorsprung (140) in einer Drehebene (r, t) um die Drehachse (125) erstreckt.

7. Seitenbürste (120) nach einem der vorangehenden Ansprüche, wobei sich ein Vorsprung (140) vom Bürstenarm (135) aus entgegen einer Drehrichtung (t) der Seitenbürste (120) erstreckt.

8. Seitenbürste (120) nach einem der vorangehenden Ansprüche, wobei sich ein Vorsprung (140) in einem spitzen Winkel zu einer horizontalen Ebene (r, t) erstreckt.

9. Seitenbürste (120) nach einem der vorangehenden Ansprüche, wobei sich ein Vorsprung (140) in einem stumpfen Winkel zu einer vertikalen Ebene durch die Drehachse (125) erstreckt.

10. Seitenbürste (120) nach einem der vorangehenden Ansprüche, wobei der Bürstenarm (135) auf seiner Drehbewegung unter einem Saugmund (110) des Reinigungsroboters (100) hindurchgeführt wird.

11. Seitenbürste (120) nach Anspruch 10, wobei ein Vorsprung (140) an einem Abschnitt des Bürstenarms (135) liegt, der bei der Drehbewegung zumindest temporär unter dem Saugmund (110) liegt.
